# EUROPÄISCHE PATENTSCHRIFT

(11) **EP 1 223 287 B1**
(45) Veröffentlichungstag und Bekanntmachung des Hinweises auf die Patenterteilung: **20.05.2009**
(21) Anmeldenummer: 02000881.9
(22) Anmeldetag: 15.01.2002
(51) Int. Cl.: E05F 15/12, E05D 15/52

(54) **Montagefreundliche Scherenanordnung mit Zusatzfunktion**
Easy to mount checking assembly with additional functions
Dispositif de retenue à montage simple avec fonctions additionnelles

(30) Priorität: 15.01.2001 DE 10101690
(43) Veröffentlichungstag der Anmeldung: 17.07.2002
(73) Patentinhaber: HAUTAU GmbH, 31691 Helpsen (DE)
(72) Erfinder: Dralle Manfred, 31693 Hespe (DE)
(74) Vertreter: Leonhard, Frank Reimund

(56) Entgegenhaltungen:
- DE-A1- 10 148 793
- DE-A1- 19 613 152
- DE-A1- 19 938 253
- US-A- 5 226 256
- US-A- 5 535 551

## Beschreibung

Die Erfindung befaßt sich mit einer motorischen Scherenanordnung. Solche Scherenanordnungen besitzen eine Ausstellschere zur Betätigung von Flügeln, insbesondere Oberlichtflügeln, die an nicht leicht zugänglichen Stellen betätigt werden müssen, also geöffnet und geschlossen werden müssen.

Motorisch betriebene Scheren sind als solches nicht unbekannt, z.B. beschrieben in DE-B 197 28 713 (W. Hautau**),** sowie der darin genannten EP-A 710 759 (W. Hautau**)**. Zwei Arme sind dabei gelenkig miteinander verbunden, wobei in dem Gehäuse des einen Arms ein elektromotorischer Antrieb plaziert ist, der die Öffnungsbewegung und die Schließbewegung der beiden Scherenarme ermöglicht. Um eine Kippbewegung bzw. Ausgleichs-Neigungsbewegung der Scherenarme gegeneinander zu erlauben, also senkrecht zur Ebene der Scherenarme, werden mehrgliedrige Scheren verwendet, die ausreichend Spiel in den Gelenken besitzen oder um eine Achse der Betätigung schwenkbar sind. Solche mehrgliedrigen Scheren haben meist drei Gelenkpunkte, einen des Haupt-Scherenarms, einen eines Steuerarms und einen eines Ausstellgliedes, wobei einer der Punkte von einer Stellstange in Längsrichtung verschoben wird und sich die anderen Gelenke und die Scherenarme entsprechend dieser Bewegung einstellen.

Die DE-A 196 13 152 (Beikirch**)** zeigt ein Lüftungsfenster, das mit einem Motor und einer Spindelstange angetrieben wird. Eine Wandermutter bewegt sich auf einer Spindelstange und löst über einen Mitnehmer (dort 30) eine mit diesem gekoppelte Stange (dort 32) und diese eine klauenförmige Klinke (dort 31) aus, welche in der Schließstellung an einem Zapfen des Flügels in Eingriff gelangt, vgl. dort Figuren 3b, 3a. Die Scheren des dortigen Beschlags werden mittelbar durch die Ausstellbewegung des Flügels betätigt, aber nicht unmittelbar. Unmittelbar betätigt die Wandermutter dagegen den Mitnehmer, der vor einem Öffnen des Fensters leicht absinkt, über die Gelenkstange, dort 32, die Rastklinke anhebt und den Flügel zur Öffnung freigibt, vgl. dort die Figurenfolge 3a, 3b und 3c. Der am Mitnehmer angeordnete (nahezu vertikal verlaufende) Arm als Gelenkstange, dort Spalte 3, Zeilen 6 bis 44, insbesondere Zeilen 24 bis 30, ist ausgebildet, die Rastklinke zu betätigen, welche ihrerseits den Zapfen (dort 34) am Flügel freigibt, aber der Arm (Gelenkstange) ist nicht zur Betätigung eines den Flügel verriegelnden oder entriegelnden Verschlussgestänges am Flügel ausgebildet; letztes ist nur mittelbar funktionsmäßig betrachtet die Folge unter Zwischenschaltung der schwenkbar gelagerten Rastklinke (dort 31).

US-A 5,226,256 sowie DE 199 38 253 (Winkhaus**)** zeigen eine Ausstellvorrichtung für einen Dreh-Kipp-Flügel, wobei ein einziger elektromotorischer Antrieb wechselnd eine Kippeinrichtung und eine Verriegelungseinrichtung betätigt. Dazu sind zwei Muttern auf der Gewindespindel vorgesehen, vgl. dort Spalte 5, Zeile 45 bis 55. Die US-A 5,535,551 zeigt einen kreuzförmigen Ausstellarm für eine elektrisch betätigte Ausstelleinrichtung für einen Flügel. Zwei getrennte Spindelstangen, dort 21, 22, sind mit gegenläufigen Gewinden versehen, um die Ausstellbewegung der X-Arme zu erreichen, vgl. dort Figur 2 zu Figur 1.

Es ist **Aufgabe der Erfindung,** eine kompakte Anordnung einer motorisch betreibbaren Scherenanordnung vorzuschlagen, die montagefreundlich ist. Sie soll außerdem eine niedrige Bauform aufweisen, kostensparend sein und die Möglichkeit besitzen, eine Zusatzverriegelung oder überhaupt eine Verriegelung des Flügels über ein Gestänge zu erreichen, das an dem betätigten Flügel vorgesehen ist, ohne daß ein Betätigungsgriff am Flügel dieses zu Riegelzwecken verwendete Betätigungsgestänge in Längsrichtung verschiebt.

Erreicht wird das mit Anspruch 1. Sein Wortlaut ist hier einbezogen.

Die Scherenanordnung weist dabei eine Verriegelungsanordnung (als Eingreifanordnung) so auf, daß sie im Zuge der Gehäuselänge angeordnet ist, aus dem Gehäuse austritt und so geformt ist, daß sie in den Falzraum eingreifen kann (Merkmal (a)). Die Scherenanordnung, die in dem Gehäuse gehalten und gelagert ist, wird seitlich, insbesondere oberhalb des Flügels in einem solchen Abstand vom Falzraum angeordnet, daß die Verriegelungsanordnung in den Falzraum zwischen Blendrahmen und Flügelrahmen mit ihrem Arm einzugreifen vermag und dabei bei ihrer Längsbewegung einen Steuerzapfen erfassen und in Längsrichtung betätigen kann. Bei einem Öffnen des Flügels wird zunächst der Zapfen von der Anordnung durch die motorische Betätigung der Schere im anfänglichen Leerhubweg betätigt, um anschließend bei der Ausstellbewegung des Flügels den Zapfen freizugeben. Bei der Schließbewegung geschieht dieser Vorgang umgekehrt. Zunächst wird der Zapfen beim Schließen ergriffen und dann im Zuge des Leerhubweges (der Schere) in Längsrichtung zur Verriegelung (am Flügel) verschoben.

Die Verriegelung oder Zusatzverriegelung wird über das Betätigungs- oder Verriegelungsgestänge (auch Verschlußgestänge genannt) erreicht, wobei dort üblicherweise vorgesehene Zapfen in Schließtaschen am Blendrahmen bei einer Riegelstellung eingreifen.

Eine erste Verriegelung kann durch die Scherenanordnung selbst erzielt werden, die mit ihrer Zugkraft den Flügel an den Blendrahmen andrückt. Meist reicht aber diese Erstverriegelung hinsichtlich der geforderten Schließkraft oder der Gleichförmigkeit entlang der Länge des betätigten Flügels nicht aus, so daß eine Zusatzverriegelung über das Verschlußgestänge und die entlang der Flügellänge verteilt angeordneten Verschlußzapfen hilft.

Werden Eckumlenkungen eingesetzt, kann das Verschlußgestänge auch um die Ecke des Flügels herumreichen, so daß auch in den vertikalen Falzräumen Verschlußzapfen vorgesehen werden können, die von der Scherenanordnung über die beschriebene Eingreifanordnung, ausgehend von dem Gehäuseboden, Merkmal (b), über das Verschlußgestänge betätigt werden.

Der Motor und die Anlenkböcke der Anlenkstellen von mindestens einer Ausstellschere sowie eine Spindelstange sind in einem gemeinsamen Gehäuse angeordnet. Im Zuge der Spindelstange ist das Gehäuse durchgehend, benötigt also keine Kopplungsstücke und ist deshalb leicht zu montieren. Die Montage am Blendrahmen erfolgt durch Festlegung des Gehäuses mit dem Motor und der Schere gleichzeitig, wobei mit wenigen Handgriffen und wenigen Schrauben die genaue Plazierung und eine gute Ausrichtung der im Gehäuse gehaltenen Beschlagschere möglich wird.

Aufgrund der Kombination einer Längshubbewegung für den Zapfen des Betätigungsgestänges und einer Ausstellbewegung des Scherenarms, die eine leichte Kipp- oder Neigungsbewegung zur Ermöglichung der Absenkung des Flügels beim Öffnen erlaubt, ist eine Ausgleichsvorrichtung vorgesehen, die eine Drehbewegung der die Schere antreibenden Wandermutter erlaubt, ohne die beschriebene Zusatzverriegelung in ihrer Lage senkrecht zum Blendrahmen zu verändern. Die Betätigung der Scherenanordnung erfolgt dabei über die Wandermutter, wobei dieselbe Wandermutter über eine (umfänglich) lose Kopplung mit der aus dem Gehäuse greifenden Verriegelungsanordnung gekoppelt ist (Anspruch 1).

Die Kopplung erfolgt über ein Schiebeglied, das am Boden des Gehäuses geführt ist.

Das Schiebeglied kann dachförmig ausgestaltet sein (Anspruch 8), wobei es in eine sehnenförmige Ausnehmung der Wandermutter eingreift.

Eine Relativverschwenkung der Wandermutter um ihre Achse, in der die Spindelstange angeordnet ist, bringt so die sehnenförmige Ausnehmung mit ihrem ebenen Boden (Anspruch 9) in relative Lagen zu der dachförmigen Ausbildung. Die keilförmigen Flächen liegen dabei entweder links oder rechts in der Endlage nahe dem ebenen Boden und können durch ihre Keilschrägen (die flach verlaufen) den maximalen Auslenkhub (die Drehlagen-Grenzwinkel) der Wandermutter definieren.

Die Eingreifanordnung am Schieberglied, als Verriegelungsanordnung, kann winklige Gestalt haben, um den Eingriff in den Falzraum zwischen dem Überschlag des Flügels und dem Blendrahmen, an dem die Scherenanordnung fest anbringbar ist (Anspruch 7), zu verbessern.

Es können zwei oder mehr Scheren in einem gemeinsamen Gehäuse angeordnet sein. Ein Zentralantrieb ist dabei vorgesehen (Einfensterlösung). Hierbei ist eine lange Spindelstange das koppelnde Element der Scheren. Gekoppelt werden kann auch über ein rohrförmiges Zwischenstück, das ohne Drehung eine über die Spindel angetriebene Mutter mit der nächsten Mutter verbindet, welche die nächste Schere betätigt. Das Zwischenrohr dreht sich für die Längsbewegung nicht mit, koppelt aber die Schubewegung auf die nächste - und auch weitere - Schere(n).

Ebenso können zwei oder mehr (beabstandete) Einzelscheren nacheinander mit einem Rohr (einem Profil) gekoppelt sein, wobei der Antrieb nur in einer Schere gelegen ist (Mehrfensterlösung). Hier kann das Rohr die Wandermuttern der mehreren Scheren als Schubstück verbinden und axial in die Wanderglieder eingesteckt sein.

Um das Rohr als Profil an die jeweilige Wandermutter zu koppeln, können (axiale) Ausnehmungen dort vorgesehen sein, in denen das Rohr mit seinem Endstück eingesteckt oder eingeschoben wird.

Ausführungs**beispiele** erläutern und ergänzen die Erfindung.
- **Figur 1**: veranschaulicht eine geschlossene Scherenanordnung mit einem Motor 2, einer Spindelstange 3 sowie einem Ausstellarm 7, teilweise im Schnitt.
- **Figur 2**: veranschaulicht die geöffnete Stellung der Scherenanordnung in spiegelbildlicher Darstellung.
- **Figur 3**: veranschaulicht einen Schnitt senkrecht zur Ebene des Blendrahmens, wobei die Scherenanordnung am Blendrahmen angeordnet ist.
- **Figur 4**: veranschaulicht den Eingriff eines Verriegelungsarms 40 einer Zusatzverriegelung in den Zapfen Z des Betätigungs- oder Verriegelungsgestänges (auch Verschlussgestänge genannt).
- **Figur 5**: veranschaulicht einen Ausschnitt der Verriegelungsanordnung mit dem Arm 40 in Aufsicht mit der Wandermutter 4.
- **Figur 6**: ist ein Schnitt entlang der Linie A-A von Figur 4, zur Veranschaulichung des Eingriffes eines dachförmigen Schiebeglieds 41, an dem der Verriegelungsarm 40 angeordnet ist, in die sehnenförmige Ausnehmung 4a der Wandermutter 4.
- **Figur 6a**: ist eine perspektivische Ansicht der Funktionseinheit aus Verriegelungsanordnung, Schiebeglied und Wandermutter 4, ohne die Spindelstange.
- **Figur 7**: sind Darstellungen der Funktion von Schiebeglied 41 sowie des Durchgriffs durch den Boden des Gehäuses 1.
- **Figur 7a**: ist eine Aufsicht auf das Profil, teilweise geschnitten, zur Verdeutlichung der Führung eines ersten Abschnittes 40b des Armes 40 in einem in der Dicke reduzierten Abschnitt 1a, 1c des Gehäuses an der zum Blendrahmen weisenden Seite.
- **Figur 7b**: ist eine Ansicht der Wandermutter 4 im Gehäuse 1.

In den **Figuren 1** **und** **2** ist im geöffneten und geschlossenen Zustand eine mehrgliedrige Schere ersichtlich. Ein im Wesentlichen rechteckiges Gehäuse 1 nimmt eine Antriebseinheit 2 auf, die eine Spindelstange 3 drehend betätigt. Die Spindelstange 3 reicht bis zu den Scherengliedern, bzw. dem Abschnitt, in dem die Scherenanordnung plaziert ist. Zwischen dem Scherenabschnitt und dem Motorabschnitt ist das Gehäuse 1 durchgehend gestaltet. An beiden Endabschnitten ist je eine Montagestelle 71, 70.

Die Spindelstange 3 greift mit ihrer Spindel (ihrem Gewinde) in das Gewinde einer Wandermutter 4 ein, die längsverschieblich im Gehäuse 1 angeordnet ist. Sie hat die Möglichkeit, sich um einen bestimmten Winkel zu drehen, um eine Ausgleichsbewegung der Scherenarme der mehrgliedrigen Schere bei einem Absenken des Flügels (bei seiner Öffnungsbewegung) zu erlauben.

Die Wandermutter auf der Spindel bewegt über ein Anschlussstück 31a einen Anlenkpunkt 31, an dem ein Ausstellglied 5 schwenkbar angeordnet ist, das über eine Schlitz/Zapfen-Verbindung (oder mehrere solcher Verbindungen) einen Steuerlenker 6 betätigt, wobei in der Bahnführung ein Leerhubweg 61 vorgesehen ist. Der Steuerlenker ist an einer festen, unverschieblichen Anlenkstelle 32 an einem Stützbock 9 angelenkt und greift mit seinem anderen Ende an dem ausstellbaren Scherenarm 7 an, der an einem weiteren Anlenkstück 8 als weiterer Stützbock über ein weiteres Gelenk 30 gelenkig gekoppelt ist, wobei das Gelenkstück 8, die Wandermutter 4 und das Anlenkstück 9 entlang einer Achse 20, die in der Spindelstange 3 verläuft, plaziert sind. Das Anlenkstück 8 kann in Längsrichtung verschoben werden, ist also nicht mit dem Gewinde der Spindelstange gekoppelt. Die Wandermutter 4 ist nur bewegbar, wenn sich die Spindelstange dreht, ist also mit ihrem Gewinde im Dreheingriff. Der Anlenkpunkt 32 am Stützbock 9 ist unverschieblich.

Bewegt sich die Wandermutter (als "Wanderglied"), so bewegen sich die zwei inneren Lenker 5 und 6 und verschieben den zweiten Arm 7, geführt durch das Scherenelement 8 nach links in die geschlossene Stellung (vgl. dazu Figur 2). Die strichpunktierte Linie 7a zeigt den ausstellbaren Arm 7 in der geschlossenen Stellung.

Der Ausstellarm hat einen Flügelkupplungspunkt 10, der in der Schließstellung als 10a bezeichnet ist und der sich in Richtung H senkrecht zur Erstreckung des Gehäuses 1 vom Blendrahmen B entfernt, um den Flügel F zu öffnen. Die Anbringung des Flügel-Kupplungspunktes 10 erfolgt über einen Flügelbock 50 am Flügel F, wie in **Figur 3** gezeigt.

Während der Schließbewegung oder der Öffnungsbewegung kann sich der Scherenarm 7 in eine freigegebene Richtung R und zurück bewegen, schwenkend um die Achse 20. Ein Schlitz 25 ist am Gehäuse 1 dazu vorgesehen, um den Lenkern 5, 6 sowie den zugehörigen Anlenkpunkten 31, 32, 30 einen Durchgriff zu verschaffen. Alle drei Gelenkpunkte 30, 31, 32 können um die Achse 20 begrenzt schwenken. Nur der Gelenkpunkt 32 behält seine in Längsrichtung festgelegte Lage bei einer Öffnungsbewegung und einer Schließbewegung bei. Die Anlenkpunkte 30 und 31 sind entlang der Achse 20 bei einer Drehung der Spindelstange 3 und einem Antrieb durch den Motor 2 längsverschieblich.

Der geschlossene Zustand mit denselben Bezugszeichen ist in Figur 1 gezeigt. Der Motor ist hier links angeordnet, verläuft über einen Kupplungsbereich zur Spindelstange 3, die die Wandermutter 4 betätigt.

In Aufsicht ist eine Zusatzverriegelung als Winkelstück 40 zu erkennen, die mit der Wandermutter in einer näher zu beschreibenden Weise gekoppelt ist. Die Bezugszeichen von Figur 1 entsprechen den oben zu Figur 2 beschriebenen, so dass hier nicht erneut auf sie eingegangen werden soll. Angemerkt werden soll zu Figur 1 aber, dass der Lenker 5 in der Schnittansicht nicht dargestellt ist, nur ein Anlenkpunkt 31 an der Wandermutter 4 erkennbar ist.

Eine an der Wandermutter 4 schraubbar befestigte Kupplung 40 mit einem sich zur Seite hin öffnenden Schlitz 40a ermöglicht die Betätigung der Verriegelung oder Zusatzverriegelung. Sie erfolgt über die Kuppelstelle 40,Z, wobei Z der Zapfen eines Verriegelungsgestänges 49 ist, wie in **Figur 4** dargestellt.

Während des Leerhubes 61 der Schere wird durch Eingriff der seitlichen Öffnung des Winkelstücks 40 um den Zapfen Z eine lösbare Kupplung erreicht, die eine Längsbetätigung erlaubt, wenn der Flügel geschlossen ist. Beim Öffnen wird zunächst der Zapfen Z entgegen der Schließrichtung zur Öffnungsrichtung bewegt, wobei andere Schließzapfen an dem Gestänge 49 die Verriegelung lösen und der Flügel beim nun beginnenden Öffnen des Scherenarmes 7 ausgestellt wird.

In den Endstellungen hat das System intern einen mechanischen Anschlag, und der Motor wird über eine Lastabschaltung abgeschaltet.

Schraubbefestigungen 70, 71 sind in Figuren 2 und 3 sowie 1 ersichtlich. Sie sind so gestaltet, dass eine zusätzliche Ausrichtung zum Flügel möglich ist, wozu Langlöcher in zwei Richtungen vorgesehen sind.

Durch die kompakte Bauform und den zusammenhängen Aufbau von Motor und Schere wird die Montagezeit deutlich gesenkt. Die Komponenten Motor, Schere, Scherenhalter, Gestänge und Kupplung müssen nicht separat in einer bestimmten Ablauffolge montiert und positioniert werden, vielmehr kann durch eine einzige Positionierung sämtlichen Komponenten die zugehörig richtige relative Lage gegeben werden und auch die Ausrichtung zum Flügel sowie dem Flügelbock 50 beachtet werden.

Der Eingriff des winkelförmigen Eingreifarms 40 ist zur Verriegelung in der Schließstellung in Figur 3 gezeigt. Er greift in der Schließstellung in den Falzraum 12 ein. Die Stellung vor dem Eingreifen in den Zapfen Z, bzw. dem Umgreifen des Zapfens Z ist in Figur 4 veranschaulicht. Bei einem sinkenden Abstand H bewegt sich der winkelförmige Eingreifarm 40 so mit der Wandermutter 4 mit, dass er - richtig ausgerichtet - beim Anschlagen des Flügels F an dem Blendrahmen B (bei H = Null) den Zapfen Z (zumindest ein Stück) umgreift und anschließend während des Leerhubweges 61 (entsprechend der parallel zur Achse 20 liegenden Ausnehmung in einem der Lenker) eine Längsbewegung x der Treibstange 49 auslöst, die unter einer Deckschiene 49a angeordnet ist.

In einer starken Vergrößerung ist in **Figuren 5 und 6** **sowie 6a** die Kopplung des winkelförmigen Arms mit dem Zapfen Z erläutert. Die Wandermutter 4 ist mit dem Gelenkpunkt 31 an einer Ausformung 31a ersichtlich. Ebenso die Achse 20. Zwischen Wandermutter 4 und dem am Boden des Gehäuses 1 herausragenden Winkelarm 40 besteht eine lose Kopplung, die im Schnitt in Figur 6 erkennbar ist. Ein dachförmiges Zwischenstück als Schiebeglied 41 ist fest (über eine Schraubverbindung) mit dem winkelförmigen Arm 40 verbunden. Das dachförmige Glied hat einen flachen Winkel zwischen 140° und 160° und greift in eine sehnenförmige Ausnehmung 4a. Die Wandermutter 4 kann so eine begrenzte Schwenkung um die Achse 20 ausführen, ohne dass der Winkelarm 40 diese Schwenkbewegung mit übernehmen muss, bzw. durch sie mitschwenkt. In Längsrichtung erfolgt die Kopplung über die axialen Ränder der Ausnehmung 4a (oberhalb und unterhalb der Papierebene von Figur 6), zur Übertragung einer Schubbewegung auf den Winkelarm 40 mit seiner Ausnehmung 40a zum Eingriff in den Zapfen Z an der Treibstange 49. Diese enge Kopplung zeigt Figur 5 in Aufsicht.

Der Durchgriff des Winkelarms 40 durch den Boden des Gehäuses 1 ist in **Figur 7** erläutert. Der Boden des Gehäuses 1 ist etwa mittig ausgenommen, wobei ein Schlitz 1c gebildet wird, durch den die Verbindungsstelle zwischen Winkelarm 40 und Schiebeglied 41 verläuft. Das Schiebeglied 41 ist im Gehäuse geführt, wobei die Reststücke 1b des Bodens die Führung zum Blendrahmen übernehmen.

Eine Ausfräsung 1a am unteren Boden des Gehäuses 1 sorgt für einen möglichen Durchgriff des Abschnitts 40b des Winkelarms zwischen dem Gehäuse und dem Blendrahmen, wobei diesseits und jenseits des maximalen Schiebewegs des Winkelarms 40 eine größere Bodenstärke des Gehäuses vorgesehen ist, um den Freiraum für die Stärke des Winkelarms 40 in seinem Abschnitt 40b zu seiner Längsbewegung zu erhalten. Der Abschnitt 40b ragt so seitlich heraus.

Ein Freiraum durch die Ausfräsung, senkrecht zur Erstreckung des Bodens 1b und der Oberfläche des Blendrahmens, ist gering, so dass eine zu große Schwenkung des Winkelarms 40 gegenüber dem Blendrahmen oder gegenüber dem Restboden 1b nicht erlaubt ist, was durch die freie (lose) Kopplung und das dachförmige Ausbilden des Schiebestücks 41 zur Wandermutter 4 erreicht wird.

Die Wandermutter 4 ist am anderen Ende mit dem Lenker-Anlenkfortsatz 31a versehen, der die Anlenkstelle 31 festlegt. Alle übrigen Bezugszeichen der Figuren 7 sind auch aus den übrigen Figuren erkennbar, so dass auf sie nicht näher eingegangen werden soll.

Im Bereich des Lenker-Anlenkfortsatzes 31a ist (symmetrisch angeordnet) eine umfänglich begrenzt sich erstreckende Erhebung 4b vorgesehen, die an der Wandermutter ausgebildet ist. Diese hat beidseits stufenförmige Absätze mit dem folgenden Zweck, die umfängliche Schwenkbewegung der Wandermutter zu begrenzen.

Üblicherweise ist eine Wandermutter nicht umfänglich verschwenkbar geführt oder gelagert, um sie nur in Längsrichtung mit einer Spindelstange zu bewegen und eine Drehbewegung (Motor, Spindelstange, Antrieb) in eine Längsbewegung (Ausstellbewegung, Scherenbetätigung oder Gelenkstellenverlagerung) umzusetzen. Die zuvor beschriebene Absenkbewegung des Flügels F bei einer Ausstellbewegung H, repräsentiert durch die Vektordarstellung R in Figur 3, läßt die Wandermutter 4 leicht umfänglich verdrehen, wobei der Fortsatz 31a durch den Spalt 25 hindurch ragt und eine Winkel-Verschwenkbewegung von einigen Grad (bis zu 10... 20 Grad) erlaubt. Die beidseits vorgesehenen Absätze 4b' und 4b" erlauben ein Abstützen der Wandermutter an der Innenkontur oder der Innenfläche des Gehäuses, um die Kräfte auf die Spindelstange zu begrenzen oder zu beschränken.

Der Schlitz 25 führt einseitig zum Verlust der Führung für die Wandermutter im profilierten Gehäuse. Bei einer Belastung des Fortsatzes 31a in der zuvor beschriebenen Richtung würde die Spindel 3 radial belastet werden. Damit es zu dieser Belastung nicht kommt, oder die Belastung in Grenzen gehalten wird, sind in einem Winkelabstand von zwischen 40° bis 50° von der Ebene, in der der Fortsatz 31 liegt, stufenförmige Absätze vorgesehen. Es würde einer dieser Absätze genügen, aber für eine symmetrische Lösung können beide Absätze vorgesehen sein. Mit diesen Absätzen stützt sich die Wandermutter bei einer umfänglichen Bewegung am Inneren des Profils ab.

Aus der Schnittdarstellung der Figuren 7 (rechtes Teilbild) ist der in Figur 3 zuvor beschriebene Spalt 25 deutlich ersichtlich, durch den der Fortsatz 31a des Wandergliedes 4 ebenso greift wie die anderen Anlenkböcke 8 und 9, wie zuvor beschrieben, wobei der Anlenkbock 4 als Wandermutter, geführt auf der Spindel 3, ausgebildet ist.

Der gegenüberliegende Spalt 1c zum Durchgriff der Verbindungsstelle zwischen dem als Eingreifanordnung dienenden Winkelstück 40 und dem Schiebeglied 41, welche Verbindung starr ist, ist in **Figur 7a** deutlicher ersichtlich. **Figur 7b** verdeutlicht den Eingriff 41/4a aus einem anderen Blickwinkel.

Ein Kopplungsstück als Profilrohr kann auf die Wandermutter 4 so aufgesteckt werden, wie in Figur 6 durch axial freistehende Öffnungen 4f, die teilumfänglich verlaufen, gezeigt. Dieses Schiebestück dient zur Übertragung einer Schubbewegung des Wanderglieds 4 auf andere Wanderglieder, die dann nicht mit einer Spindel betrieben werden, sondern über das Kopplungsstück.

Dieses Kopplungsrohr kann sich in dem auf längerem Weg erstreckenden Gehäuse erstrecken, um mehrere Scheren zu betätigen. Dieses Kopplungsrohr als Profil kann sich auch über einen bestehenden Zwischenraum zwischen benachbart angeordneten Scheren erstrecken, um auch außerhalb des Scherengehäuses einen (axialen) Antriebshub zu vermitteln, der von der Drehbewegung einer Spindel nur eines Wandergliedes in einem Scherengehäuse veranlasst wird.

Das Kopplungsstück K, das in Figur 5 schematisch zum Einsatz in die Stirnseite des Wandergliedes 4 skizziert ist, wird durch eine Klemmeinrichtung, repräsentiert durch eine im Gewinde geführte Schraube 50 mit einem vorderen verjüngten Dornansatz 50a, festgehalten. Um das beschriebene Kopplungsrohr nicht nur zu klemmen, sondern auch fest zu halten, kann der kleine Dornansatz 50a unter Druck in das Rohrmaterial des Kopplungsstücks eindringen, um so auch Axialkräfte (formschlüssig) übertragen zu können. Andere Klemmeinrichtungen sind ebenfalls möglich. Die beschriebene Schraubeinrichtung mit materialverdrängendem Dornansatz ist nicht die einzige Möglichkeit.

Zur Führung der Wandermutter 4 in dem Gehäuseprofil seien noch die lateralen Führungsabschnitte 4c, 4d erwähnt, die gegenüberliegend angeordnet sind. Sie sind an die Form der Wandermutter angepaßt, erlauben deren Längsbewegung und auch deren Schwenkbewegung, die zuvor beschrieben wurde, begrenzt von den Schultern 4', 4" des oberen Ansatzes 4b in der Nähe des Fortsatzes 31a. Gegenüber dem Fortsatz 31a ist die Ausnehmung 4a vorgesehen, die das Schiebeglied 41 aufnimmt und eine lose Kopplung darstellt, zur Ermöglichung der beschränkten Schwenkbewegung. Die Schwenkbewegung kann vergrößert werden, wenn das Schiebeglied 41 dachförmig ausgebildet ist. In Längsrichtung greift das Schiebeglied 41 im Wesentlichen passgenau in die Ausnehmung 4a, so dass insoweit kaum, wenn nicht kein Spiel vorliegt. Die Längsbewegung der Wandermutter 4 kann so in ihrer Genauigkeit verbessert werden.

Der Abschnitt 40b der winkelförmigen Eingreifanordnung 40, mit Arm 40b und senkrecht dazu verlaufender Ausnehmung 40a im dazu winkelförmigen Armabschnitt, wird in einer Ausnehmung 1a des Gehäuses geführt, die ein Teilabtrag einer Wand des Gehäuseprofils 1 sein kann. Zusätzlich ist ein Spalt auch hier vorgesehen, der mit 1c den Durchgriff einer Schraubanordnung ermöglicht, zur Fixierung des sich verschiebenden Schiebeglieds 41 des Arms. Die verbleibende Wand dient diesseits und jenseits als Schiebelager für den Armabschnitt 40b und das Schiebeglied 41. Innerhalb des Gehäuses ist die Wandermutter 4 enthalten und geführt mit Lagern 4c, 4d.

## Patentansprüche

1. **Motorisch betreibbare Scherenanordnung** zur Betätigung eines Flügels (F), mit einem langgestreckten Gehäuse (1), mit einem darin aufgenommenen Längsantrieb (2,3,4), dem ein elektrischer Motor (2), eine Spindelstange (3) und eine auf der Spindelstange (3) geführte Wandermutter (4) zugehörig sind, und mit einer von dem Längsantrieb (2,3,4) betätigbaren Scherenanordnung (5,6,7) aus mehreren Scherengliedern;
wobei
(a) die Betätigung der Scherenanordnung (5,6,7) über die Wandermutter (4) erfolgt, und wobei ein mit der Wandermutter (4) gekoppeltes Schiebeglied (41) vorgesehen ist, welches mit einem Arm (40;40a,40b) versehen ist, der zur Betätigung eines den Flügel (F) verriegelnden oder entriegelnden Verschlußgestänges am Flügel ausgebildet ist;
**dadurch gekennzeichnet, dass**
(b) das Schiebeglied (41) im Wesentlichen unverschwenkbar am Boden (1a,1b) des Gehäuses im Gehäuse (1) geführt ist;
(c) die Kopplung zwischen dem Längsantrieb (2,3,4) und dem von ihm angetriebenen Schiebeglied (41) eine umfänglich lose oder bewegliche Kopplung (41,4a) ist, welche in Achsrichtung (20) im wesentlichen kein Spiel besitzt.

2. Scherenanordnung nach Anspruch 1, mit dem Gehäuse (1), dem elektrischen Motor (2), der mindestens einen Ausstellschere als Schereanordnung und der Spindelstange zwischen Motorbereich und Scherenbereich, zum Ausstellen der Schere bzw. ihrer Scherenglieder (5,6,7), wobei das Gehäuse (1) zwischen dem Motorbereich und dem Scherenbereich im Zuge der Spindelstange (3) im Wesentlichen durchgehend verläuft.

3. Scherenanordnung nach Anspruch 1, zur Betätigung von Oberlichtflügeln oder Klappen als Flügel (1),
- mit einer Eingreifanordnung (40;40a,40b) als Arm zum beim Öffnen lösenden Eingriff in einen oder um einen - im montierten Zustand - in einem Falzraum (12) zwischen Flügel und einem Blendrahmen gelegenen Zapfen (Z) an einem den Flügel verriegelnden oder entriegelnden Verriegelungs- oder Verschlussgestänge (49) für den Flügel (1), wobei die Eingreifanordnung im Bereich des Gehäuses angeordnet ist und aus diesem herausragt.

4. Scherenanordnung nach Anspruch 2, wobei an den Endabschnitten des Gehäuses außerhalb des Motorbereichs und außerhalb des Scherenbereichs Montagestellen (70,71) zur Anbringung am Blendrahmen angeordnet sind.

5. Scherenanordnung nach einem der vorigen Ansprüche,
wobei
- die Schere zum Ausstellen von Flügeln, insbesondere Oberlichten, geeignet ist; und/oder
- zumindest dreigliedrig ist, mit einem langen Scherenarm (7), einem Steuerlenker und einem Ausstellglied (5), die gelenkig an Stützböcken (4,8,9) angeordnet sind, wobei das Ausstellglied eine Gelenkstelle (31) aufweist, welche mit der Spindelstange synchron mit ihrer Drehung längsverschieblich ist.

6. Scherenanordnung nach Anspruch 1, wobei der Flügel ein Oberlichtflügel ist.

7. Scherenanordnung nach Anspruch 1, wobei das Schiebeglied (41) mit einem winkligen Abschnitt (40;40b,40a) als Arm zum Eingriff in einen Falzraum fest bzw. undrehbar gekoppelt ist.

8. Scherenanordnung nach einem der vorigen Ansprüche, wobei das Schiebeglied (41) dachförmig ausgebildet ist.

9. Scherenanordnung nach Anspruch 1 oder 8, wobei das Schiebeglied, insbesondere mit einem dachförmigen Abschnitt in eine Ausnehmung (4a) der Wandermutter ragt, und der Boden der Ausnehmung eben verläuft.

10. Scherenanordnung nach Anspruch 7, wobei der winklige Abschnitt mit einer insbesondere winkligen Ausnehmung (40a) versehen ist.

11. Scherenanordnung nach einem der vorigen Ansprüche, wobei die Ausstellschere bzw. ihre Scherenglieder oder Arme (5,6,7) mit einer Öffnungsbewegung des von ihr betätigten Flügels eine der Absenkung des Flügels folgende Dreh- bzw. Neigungsbewegung (R) ausführen, insbesondere um eine Achse (20) der Spindelstange (3).

12. Scherenanordnung nach Anspruch 11, wobei zumindest drei Anlenkstellen (30,31,32) der Scherenarme oder Glieder (5,6,7) um die Achse (20) schwenkbar sind, oder beim Ausstellen der Schere der am Blendrahmen montierten Scherenanordnung verschwenken.

13. Scherenanordnung nach Anspruch 9, wobei der dachförmige Abschnitt in eine sehnenförmige Ausnehmung (4a) der Wandermutter ragt.

14. Scherenanordnung nach einem der vorangehenden Ansprüche, wobei Stützböcke im wesentlichem im Gehäuse (1) gelegen sind und zumindest einer davon längsbeweglich ist entlang der Gehäuseachse (20), welcher bewegliche Stützbock als eine Wandermutter (4) auf einer Spindelstange (3) ausgebildet ist, welche Wandermutter die Gelenkstelle (31) des Ausstellglieds (5) trägt, insbesondere an einem aus dem Gehäuse ragenden Fortsatz (31a).

15. Scherenanordnung nach einem der vorangehenden Ansprüche, wobei die Wandermutter (4;4a,4b) eine Erhebung (4b) nahe eines Fortsatzes (31a) zur Anlenkung eines Scherenarmes (5) aufweist, welche Erhebung bei einer umfänglichen Drehung der Wandermutter um die Achse (20) der Spindelstange an Innenflächen des Gehäuses zur Anlage kommt.

16. Scherenanordnung nach einem der vorangehenden Ansprüche 14 oder 15, wobei die Erhebung umfänglich beabstandete Stufen (4b',4b") aufweist, zur Begrenzung der Drehbewegung um die Achse.

17. Scherenanordnung nach einem der vorangehenden Ansprüche, wobei die Wandermutter mehrfach im Gehäuseprofil in Längsrichtung geführt gelagert ist (4c,4d), die Lagerstellen aber eine Schwenkbewegung der Wandermutter (4) zulassen (R).

## Claims

1. Motor-powered scissor-linkage arrangement for actuation of a casement (F), having an elongated housing (1) with a longitudinal drive (2, 3, 4) accommodated therein, to which an electric motor (2), a spindle rod (3) and a sliding nut (4) guided on the spindle rod (3) belong, and having a scissor-linkage arrangement (5, 6, 7) which can be actuated by the longitudinal drive (2, 3, 4) and comprising several scissor-linkage members; wherein
(a) actuation of the scissor-linkage arrangement (5, 6, 7) is effected via the sliding nut (4), and wherein a slide member (41) coupled to the sliding nut (4) is provided which is provided with an arm (40; 40a, 40b) which is formed on the casement to actuate a closure linkage which locks or unlocks the casement (F);
**characterised in that**
(b) the slide member (41) is guided in the housing (1) essentially non-pivotably on the base (1a, 1b) of the housing;
(c) the coupling between the longitudinal drive (2, 3, 4) and the slide member (41) driven thereby is a peripherally loose or movable coupling (41, 4a), having substantially no clearance in axial direction (20).

2. Scissor-linkage arrangement according to claim 1, having the housing (1), the electric motor (2), the at least one opening scissor linkage as scissor-linkage arrangement and the spindle rod between motor region and scissor-linkage region, to open the scissor linkage or its scissor-linkage members (5, 6, 7), wherein the housing (1) runs essentially continuously between the motor region and the scissor-linkage region in the course of the spindle rod (3).

3. Scissor-linkage arrangement according to claim 1, to actuate skylight casements or shutters as casements (1),
- having an engagement arrangement (40; 40a, 40b) as an arm for engagement which releases during opening in a or around a pin (Z) - in the assembled state - placed in a rebate (12) between casement and a blind frame, on a locking or closure linkage (49) for the casement (1) which locks or unlocks the casement, wherein the engagement arrangement is arranged in the region of the housing and projects from the latter.

4. Scissor-linkage arrangement according to claim 2, wherein assembly points (70, 71) for attachment to the blind frame are arranged on the end sections of the housing outside of the motor region and outside of the scissor-linkage region.

5. Scissor-linkage arrangement according to one of the previous claims, wherein
- the scissor-linkage is suitable for opening casements, in particular skylights; and/or
- has at least three members, with a long scissor-linkage arm (7), a control guide and an opening member (5), which are arranged to be articulated on supports (4, 8, 9), wherein the opening member has a hinge point (31), which can be longitudinally displaced by the spindle rod synchronously with its rotation.

6. Scissor-linkage arrangement according to claim 1, wherein the casement is a skylight casement.

7. Scissor-linkage arrangement according to claim 1, wherein the scissor-linkage member (41) is coupled fixedly or non-rotatably to an angular section (40; 40b, 40a) as an arm for engagement in a rebate.

8. Scissor-linkage arrangement according to one of the previous claims, wherein the slide member (41) is designed like a roof.

9. Scissor-linkage arrangement according to claim 1 or 8, wherein the slide member, in particular with a roof-like section, projects into a recess (4a) of the sliding nut, and the base of the recess runs level.

10. Scissor-linkage arrangement according to claim 7, wherein the angular section is provided with an in particular angular recess (40a).

11. Scissor-linkage arrangement according to one of the previous claims, wherein the opening scissor linkage or its scissor-linkage members or arms (5, 6, 7) with an opening movement of the casement actuated by it, execute a rotary or inclined movement (R) following the lowering of the casement, in particular about an axis (20) of the spindle rod (3).

12. Scissor-linkage arrangement according to claim 11, wherein at least three hinge points (30, 31, 32) of the scissor-linkage arms or members (5, 6, 7) can be pivoted about the axis (20), or pivot during opening of the scissor linkage of the scissor-linkage arrangement assembled on the blind frame.

13. Scissor-linkage arrangement according to claim 9, wherein the roof-like section projects into a tendon-like recess (4a) of the sliding nut.

14. Scissor-linkage arrangement according to one of the preceding claims, wherein supports are placed essentially in the housing (1) and at least one of them can be moved longitudinally along the housing axis (20), which movable support is designed as a sliding nut (4) on a spindle rod (3), which sliding nut supports the hinge point (31) of the opening member (5), in particular on an extension (31a) projecting from the housing.

15. Scissor-linkage arrangement according to one of the preceding claims, wherein the sliding nut (4; 4a, 4b) has a projection (4b) close to an extension (31a) to couple a scissor-linkage arm (5), which projection comes to rest on inner surfaces of the housing during a peripheral rotation of the sliding nut about the axis (20) of the spindle rod.

16. Scissor-linkage arrangement according to one of the preceding claims 14 or 15, wherein the projection has peripherally spaced steps (4b', 4b") to limit the rotary movement about the axis.

17. Scissor-linkage arrangement according to one of the preceding claims, wherein the sliding nut is mounted (4c, 4d) several times in the housing profile guided in longitudinal direction, but the bearing points permit (R) a pivoting movement of the sliding nut.

## Revendications

1. Dispositif de retenue pouvant être entraîné par un moteur pour la commande d'un battant (F), comportant un boîtier (1) allongé, un entraînement longitudinal (2, 3, 4) logé dans celui-ci, auquel sont associés un moteur électrique (2), une tringle (3) et un écrou mobile (4) guidé sur la tringle (3), et un dispositif de retenue (5, 6, 7), constitué de plusieurs éléments de compas, pouvant être commandé par l'entraînement longitudinal (2, 3, 4), ;
dans lequel
(a) la commande du dispositif de retenue (5, 6, 7) s'effectue par le biais de l'écrou mobile (4), et dans lequel un organe coulissant (41) couplé à l'écrou mobile (4) est prévu, ledit organe étant doté d'un bras (40 ; 40a, 40b) formé sur le battant pour actionner une crémone verrouillant ou déverrouillant le battant (F) ;
**caractérisé en ce que**
(b) l'organe coulissant (41) est guidé dans le boîtier (1) contre le fond (1a, 1b) du boîtier essentiellement de manière à ne pas pouvoir pivoter ;
(c) l'accouplement entre l'entraînement longitudinal (2, 3, 4) et l'organe coulissement qui l'entraîne est un accouplement (41, 4a) lâche ou mobile périphérie, qui ne possède essentiellement pas de jeu dans le sens axial (20).

2. Dispositif de retenue selon la revendication 1, comportant le boîtier (1), le moteur électrique (2), au moins un compas d'ouverture à titre de dispositif de retenue et la tringle entre la zone du moteur et la zone du compas, pour l'ouverture du compas ou de ses éléments (5, 6, 7), dans lequel le boîtier (1) est essentiellement continu entre la zone du moteur et la zone du compas le long de la tringle (3).

3. Dispositif de retenue selon la revendication 1, pour la commande de battants d'imposte ou de volets à titre de battants (1),
- comprenant un dispositif de mise en prise (40 ; 40a, 40b) prenant la forme d'un bras, destiné à la prise, se libérant lors de l'ouverture, à l'intérieur ou autour d'un tenon (Z) placé - à l'état monté - dans un espace de feuillure (12) entre le battant et un dormant sur une crémone de verrouillage ou de fermeture (49) pour le battant (1), verrouillant et déverrouillant le battant, dans lequel le dispositif de mise en prise est disposé dans la zone du boîtier et saille de celui-ci.

4. Dispositif de retenue selon la revendication 2, dans lequel des emplacements de montage (70, 71) destinés à la pose sur le dormant sont disposés aux extrémités du boîtier, en dehors de la zone du moteur et en dehors de la zone du compas.

5. Dispositif de retenue selon l'une des revendications précédentes, dans lequel
- le compas est approprié à l'ouverture de battants, notamment d'impostes ; et/ou
- qui comprend au moins trois éléments, un bras de compas long (7), une articulation de commande et un organe d'ouverture (5), qui sont articulés sur des supports (4, 8, 9), dans lequel l'organe d'ouverture présente un point d'articulation (31), qui peut coulisser longitudinalement avec la tringle de manière synchronisée avec sa rotation.

6. Dispositif de retenue selon la revendication 1, dans lequel le battant est un battant d'imposte.

7. Dispositif de retenue selon la revendication 1, dans lequel l'organe coulissant (41) est accouplé de manière fixe ou immobile en rotation avec une section angulaire (40 ; 40b, 40a) prenant la forme d'un bras pour venir en prise dans un espace de feuillure.

8. Dispositif de retenue selon l'une des revendications précédentes, dans lequel l'organe coulissant (41) a la forme d'un toit.

9. Dispositif de retenue selon la revendication 1 ou 8, dans lequel l'élément coulissant, notamment avec une partie en forme de toit, rentre dans une cavité (4a) de l'écrou libre, et longe le fond de la cavité.

10. Dispositif de retenue selon la revendication 7, dans lequel la section angulaire est dotée d'une cavité (40a), notamment angulaire.

11. Dispositif de retenue selon l'une des revendications précédentes, dans lequel le compas d'ouverture ou ses éléments ou bras (5, 6, 7), lors d'un mouvement d'ouverture du battant qu'ils commandent, exécutent un mouvement d'inclinaison ou de rotation (R) à la suite de l'abaissement du battant, notamment autour d'un axe (20) de la tringle (3).

12. Dispositif de retenue selon la revendication 11, dans lequel au moins trois points d'articulation (30, 31, 32) des bras de compas ou éléments (5, 6, 7) peuvent pivoter autour de l'axe (20) ou bien basculent lors de l'ouverture du compas du dispositif de retenue monté sur le dormant.

13. Dispositif de retenue selon la revendication 9, dans lequel la partie en forme de toit rentre dans une cavité (4a) en forme de corde de l'écrou libre.

14. Dispositif de retenue selon l'une des revendications précédentes, dans lequel des supports sont essentiellement placés dans le boîtier (1), et au moins l'un d'eux peut se déplacer longitudinalement le long de l'axe du boîtier (20), ledit support mobile étant conçu sous la forme d'un écrou mobile (4) sur une tringle (3), qui porte le point d'articulation (31) de l'organe d'ouverture (5), en particulier sur une avancée (31a) saillant du boîtier.

15. Dispositif de retenue selon l'une des revendications précédentes, dans lequel l'écrou mobile (4 ; 4a, 4b) présente une élévation (4b) près d'une avancée (31a) destinée à l'articulation d'un bras de compas (5), ladite élévation venant à reposer sur les surfaces internes du boîtier lors d'une rotation périphérique de l'écrou mobile autour de l'axe (20) de la tringle.

16. Dispositif de retenue selon l'une des revendications précédentes 14 ou 15, dans lequel l'élévation présente des gradins (4b', 4b"), espacés à la périphérie, pour limiter le mouvement de rotation autour de l'axe.

17. Dispositif de retenue selon l'une des revendications précédentes, dans lequel l'écrou mobile est placé sur support de manière à être guidé plusieurs fois longitudinalement dans le profilé du boîtier (4c, 4d), les emplacements supports admettant cependant un mouvement de pivot de l'écrou mobile (R).
